# FASCICULE DE BREVET EUROPEEN

(11) **EP 2 312 258 B1**
(45) Date de publication et mention de la délivrance du brevet: **20.02.2013**
(21) Numéro de dépôt: 10290533.8
(22) Date de dépôt: 06.10.2010
(51) Int. Cl.: F41H 5/013, F41H 7/03, B60R 19/52

(54) **Dispositif de protection d'une persienne de la caisse d'un véhicule**
Schutzvorrichtung einer Gräting einer Fahrzeugwanne
Protection device for a grating of the body of a vehicle

(30) Priorité: 19.10.2009 FR 0904999
(43) Date de publication de la demande: 20.04.2011
(73) Titulaire: NEXTER Systems, 42328 Roanne Cedex (FR)
(72) Inventeur: Germenot, Olivier, 18023 Bourges Cedex (FR); Besancon, Jérôme, 18023 Bourges Cedex (FR)
(74) Mandataire: Célanie, Christian

(56) Documents cités:
- EP-A1- 0 009 654
- DE-A1- 10 020 251
- FR-A- 888 358
- US-A- 4 167 889
- US-A- 5 803 212

## Description

Le secteur technique de la présente invention est celui des moyens de protection des persiennages des véhicules militaires.

Un véhicule militaire comprend diverses ouvertures afin de permettre la circulation de l'air entre l'intérieur et l'extérieur. Ces ouvertures sont par exemple des entrées ou sorties d'air du moteur, de l'échappement, du système de refroidissement, de la climatisation et de la sécurité NBC (nucléaire, biologique, chimique). Ces ouvertures sont fermées par des persiennes placées sur les parois latérales du véhicule. Elles sont difficiles à protéger balistiquement et elles dégradent la furtivité du véhicule. Pour ces raisons, on positionne généralement ces ouvertures sur les parois horizontales de la caisse du véhicule et notamment sous les déports.

Ces ouvertures sont alors face au sol mais constituent un point d'entrée pour le souffle engendré par une mine ou un engin explosif improvisé (IED : Improvised Explosive Devices) explosant sous la roue du véhicule, sous son plancher ou à proximité du véhicule. Ainsi, lors d'une explosion d'une mine ou d'un engin explosif improvisé, les effets néfastes du souffle se propagent à travers la persienne à l'intérieur du véhicule mettant en danger la vie des occupants du véhicule et détériorant le matériel embarqué. Dans le cas d'une ouverture situé sur un flanc vertical, elle constitue un point d'entrée pour le souffle engendré par l'engin explosif improvisé.

L'état de la technique divulgue des plaques de protection d'une paroi de la caisse d'un véhicule, lesdites plaques aptes à coulisser par l'effet d'un champ de pression (e.g. DE 100 20 251 A1, FR 888 358 A, US 4 167 889 A). Egalement des persiennes à l'usage des véhicules sont connues (e.g. US 5 803 212 A, EP 0 476 271 A1).

Le but de la présente invention est de fournir un dispositif de protection destiné à combattre les effets de souffle d'une mine ou d'un engin explosif improvisé en assurant l'obstruction de la persienne en cas d'explosion de la mine ou de l'engin explosif improvisé en réduisant sa vulnérabilité tout en assurant la circulation de l'air en fonctionnement normal du véhicule.

Ce problème n'a pas reçu jusqu'à maintenant de solution efficace et il s'avère indispensable d'assurer la protection du persiennage d'un véhicule militaire.

L'invention a donc pour objet un dispositif de protection d'une persienne délimitée dans la paroi de la caisse d'un véhicule, caractérisé en ce qu'il comprend une plaque disposée à distance de la persienne à l'aide d'entretoises solidaires de la paroi du véhicule, la plaque étant rendue solidaire de chaque entretoise par un moyen de liaison cisaillable ou déformable par l'effet d'un champ de pression s'exerçant sur la plaque, cette dernière étant alors apte à coulisser le long des entretoises pour obstruer la persienne sous l'effet du champ de pression.

Selon une caractéristique de l'invention, chaque entretoise est constituée d'une tige fixée à la paroi et d'une colonnette coaxiale à la tige, la plaque coulissant par rapport à la colonnette.

Selon une autre caractéristique de l'invention, la plaque est en appui sur la colonnette et maintenue par la tige à l'aide d'une tête ou d'un écrou.

Selon encore une autre caractéristique de l'invention, au moins une rondelle est interposée entre la tête et la plaque.

Selon encore une autre caractéristique de l'invention, la plaque présente un lamage portant un trou de passage pour chaque tige, le lamage définissant une zone amincie de la plaque qui constitue le moyen de liaison cisaillable ou déformable, la tête étant engagée dans le lamage pour venir en appui sur ladite zone.

Selon une autre caractéristique, la zone amincie comporte des fentes autorisant la déformation de cette zone amincie, les parties déformées de la zone amincie assurant par ailleurs le maintien de la plaque contre la persienne par pincement des colonnettes.

Selon encore une autre caractéristique de l'invention, la plaque est une plaque de blindage.

Selon encore une autre caractéristique de l'invention, la plaque est conformée aux dimensions de la persienne.

Selon encore une autre caractéristique de l'invention, la colonnette est munie d'une collerette sur laquelle la plaque est fixée à l'aide de vis, la plaque étant libérée par la rupture du filetage de chaque vis qui constitue ainsi le moyen de liaison cisaillable ou déformable.

Selon un autre mode de réalisation de l'invention, l'extrémité de la colonnette est fixée à la plaque par un cordon de soudure qui constitue le moyen de liaison cisaillable.

Un tout premier avantage de la présente invention réside dans le fait que c'est le champ de pression produit par le souffle de la mine ou de l'engin explosif improvisé qui assure la mise en place de la protection.

Un autre avantage réside dans le fait que le dispositif de protection présente une résistance du même ordre de grandeur que les autres parties du véhicule.

Un autre avantage encore de l'invention réside dans le fait que la plaque assure une première protection contre les diverses projections susceptibles d'atteindre la persienne.

Un autre avantage encore du dispositif selon l'invention réside dans le fait qu'il n'engendre pas de modifications de l'architecture du véhicule.

D'autres caractéristiques, avantages et détails de l'invention seront mieux compris à la lecture du complément de description qui va suivre de modes de réalisation donnés à titre d'exemple en relation avec des dessins sur lesquels :
- la figure 1 est une vue partielle d'un véhicule militaire montrant l'implantation d'une persienne,
- la figure 2 représente un premier mode de réalisation du dispositif de protection,
- la figure 3 représente la position du dispositif de protection après fonctionnement,
- la figure 4 représente un détail de réalisation de la plaque, et
- la figure 5 représente un autre mode de réalisation du dispositif de protection,
- la figure 6 représente un autre mode de réalisation du dispositif de protection.

Sur la figure 1, on a représenté partiellement un véhicule militaire 1 comprenant une persienne 2 pratiquée dans la paroi 3 au niveau d'un déport de la caisse du véhicule permettant la sortie d'air par exemple d'un condenseur de climatisation du véhicule. Ce déport est bien entendu constitué par la paroi du véhicule. La flèche montre la circulation de l'air qui en sortie est dirigée vers le sol au voisinage d'une roue. Sous l'effet de l'explosion d'une mine enfouie dans le sol, le souffle de l'explosion engendre un champ de pression risquant de provoquer de graves perturbation dans le véhicule. L'invention permet de réduire cette vulnérabilité du véhicule à l'aide de moyens simples ne nécessitant pas de modification de la structure d'un tel véhicule.

Un premier mode de réalisation est représenté à la figure 2 selon lequel on prévoit une plaque 4 disposée à distance de la paroi 3 du véhicule au voisinage de la persienne 2. Cette distance est bien entendu prévue pour éviter toute perte de charge au niveau de la persienne 2. La plaque 4 assure également la protection de la persienne contre les éclats et les projections de boue susceptibles de l'atteindre. La plaque 4 est fixée à la paroi 3 par l'intermédiaire d'entretoises 5. Chaque entretoise 5 est constituée d'une tige 7 solidaire de la paroi 3 et d'une colonnette 8 montée coaxialement à la tige suivant un jeu radial 9. La tige 7 traverse un trou 4a de la plaque 4 et est fixée par vissage dans un taraudage 6 de la paroi 3 et est terminée par une tête 9. La colonnette 8 vient en appui sur la paroi 3 à une extrémité et reçoit la plaque 4 sur un épaulement 10a prolongé par une partie amincie 10b à l'autre extrémité.

La plaque 4 est munie d'un lamage 11 autour de son trou 4a définissant ainsi une zone amincie 12 venant en appui sur l'épaulement 10a de la colonnette 8. Ce lamage 11 reçoit une rondelle élastique 13 appliquée sur la zone amincie 12 et une rondelle plate 14 contre la rondelle élastique 13. Sur la figure, on voit que la tête 9 de la tige est engagée complètement dans le lamage 11. Il va de soi que la tête 9 de la tige 7 peut être remplacée par un écrou vissé à la tige.

Le montage du dispositif s'effectue de la manière suivante. On dispose d'abord la colonnette 8 dans la perforation de la plaque 4 par l'intermédiaire de la zone amincie 10b. On place ensuite la rondelle 13 puis la rondelle 14. On introduit alors la tige 7 dans la colonnette 8 afin de la visser dans la paroi 3 du véhicule à la distance délimitée par la hauteur des colonnettes. Bien entendu, la plaque 4 est fixée avec plusieurs tiges (au moins quatre) sur le véhicule afin d'assurer la tenue mécanique nécessaire de celle-ci. Si la tige 7 est munie d'un écrou en remplacement de la tête 9, le montage est sensiblement identique et on peut alors visser en premier lieu les vis 7 et terminer par la mise en place de l'écrou.

Sur la figure 3, on a représenté la position de la plaque 4 après mise en oeuvre du dispositif, c'est-à-dire à la suite de l'explosion d'une mine. On voit que sous l'effet du souffle de l'explosion d'une mine la plaque 4 a coulissé le long des entretoises 5, par rapport à la colonnette, pour obstruer la persienne 2 par suite du champ de pression ainsi créé. La zone amincie 12 constitue un moyen de liaison déformable de la plaque 4 sur l'entretoise 8. Elle est déformée par le souffle de l'explosion et vient pincer la colonnette 8 assurant ainsi le maintien de la plaque 4 contre la persienne 2.

Sur la figure 4, on a représenté une vue de dessus de la plaque 4 au niveau du trou 4a. La zone amincie 12 délimitée par le lamage 11 comporte des fentes 15 qui facilitent la déformation de cette zone lors de la projection de la plaque 4 contre la persienne 2. Bien entendu, l'épaisseur de la zone amincie 12 et le nombre de fentes 15 sont définis de façon à assurer une déformation correcte de ladite zone.

Il va de soi que la plaque 4 est une plaque de blindage dont la résistance est sensiblement égale à celle de la caisse du véhicule. Cette plaque 4 doit pouvoir obstruer l'ouverture protégée par la persienne 2 et on s'arrange alors pour que ses dimensions soient conformées à celles de la persienne 2 (supérieures à celles de la persienne).

Sur la figure 5, on a représenté un autre mode de réalisation du dispositif selon l'invention. On voit que la colonnette 8 est prolongée à son extrémité libre par une collerette 16 sur laquelle la plaque 4 repose. Cette collerette 16 permet de fixer la plaque 4 à l'aide de vis 17. Au niveau de chaque tige 7, la plaque 4 peut être fixée à la collerette 16 par trois vis 17 (seule une vis est représentée). Ces vis constituent le moyen de liaison cisaillable de la plaque 4 sur l'entretoise 8. Elles sont munies d'un filetage qui est rompu sous l'effet du souffle créant le champ de pression permettant à la plaque 4 de coulisser le long de la colonnette 8 et de se plaquer contre la persienne 2 comme expliqué précédemment.

La plaque 4 est fixée au véhicule sensiblement comme décrit précédemment. On fixe d'abord les colonnettes 8 à la plaque 4 à l'aide des vis 17 puis on positionne les rondelles plates 14. On introduit ensuite les tiges 7 dans les colonnettes et on visse enfin ces tiges dans la paroi 3 du véhicule.

Après fonctionnement du dispositif lors de l'explosion d'une mine il suffit de remplacer les entretoises 5 afin de rétablir l'intégrité de la fonction de la persienne.

La figure 6 montre un autre mode de réalisation du dispositif selon l'invention. On voit que la colonnette 8 comporte un logement 19 à l'intérieur duquel se loge la tête 9 de la tige 7 (qui est ici une vis engagée dans un taraudage de la paroi 3). La plaque 4 est fixée à la colonnette 8 par un cordon de soudure 18 qui constitue le moyen de liaison cisaillable. Le cordon de soudure 18 est rompu sous l'effet du souffle créant le champ de pression permettant à la plaque 4 de coulisser le long de la colonnette 8 et de se plaquer contre la persienne 2 comme expliqué précédemment.

## Revendications

1. Dispositif de protection d'une persienne (2) délimitée dans la paroi (3) de la caisse d'un véhicule, **caractérisé en ce qu'**il comprend une plaque (4) disposée à distance de la persienne (2) à l'aide d'entretoises (5) solidaires de la paroi (3) du véhicule, la plaque étant rendue solidaire de chaque entretoise (5) par un moyen de liaison cisaillable ou déformable par l'effet d'un champ de pression s'exerçant sur la plaque, cette dernière étant alors apte à coulisser le long des entretoises pour obstruer la persienne (2) sous l'effet du champ de pression.

2. Dispositif de protection selon la revendication 1, **caractérisé en ce que** chaque entretoise (5) est constituée d'une tige (7) fixée à la paroi (3) et d'une colonnette (8) coaxiale à la tige, la plaque (4) coulissant par rapport à la colonnette.

3. Dispositif de protection selon la revendication 2, **caractérisé en ce que** la plaque (4) présente un lamage (11) portant un trou (4a) de passage pour chaque tige (7), le lamage (11) définissant une zone amincie (12) de la plaque qui constitue le moyen de liaison cisaillable ou déformable, la tête (9) de la tige (7) étant engagée dans le lamage (11) pour venir en appui sur ladite zone (12).

4. Dispositif de protection selon la revendication 3, **caractérisé en ce que** la zone amincie (12) comporte des fentes autorisant la déformation de cette zone amincie, les parties déformées de la zone amincie (12) assurant par ailleurs le maintien de la plaque (4) contre la persienne par pincement des colonnettes (8).

5. Dispositif de protection selon l'une quelconque des revendications 2 à 4, **caractérisé en ce que** la plaque (4) est en appui sur la colonnette (8) et maintenue par la tige (7) à l'aide d'une tête (9) ou d'un écrou.

6. Dispositif de protection selon la revendication 5, **caractérisé en ce qu'**au moins une rondelle (13, 14) est interposée entre la tête (9) et la plaque (4).

7. Dispositif de protection selon la revendication 2, **caractérisé en ce que** la colonnette (8) est munie d'une collerette (16) sur laquelle la plaque (4) est fixée à l'aide de vis (17), la plaque (4) étant libérée par la rupture du filetage de chaque vis (17) qui constitue ainsi le moyen de liaison cisaillable ou déformable.

8. Dispositif de protection selon la revendication 2, **caractérisé en ce que** l'extrémité de la colonnette (8) est fixée à la plaque (4) par un cordon de soudure (18) qui constitue le moyen de liaison cisaillable.

9. Dispositif de protection selon l'une quelconque des revendications précédentes, **caractérisé en ce que** la plaque (4) est une plaque de blindage.

10. Dispositif de protection selon l'une quelconque des revendications précédentes, **caractérisé en ce que** la plaque (4) est conformée aux dimensions de la persienne (2).

## Claims

1. A protection device for a shutter (2) delimited in the wall (3) of a vehicle body, **characterised in that** it comprises a plate (4) arranged at a distance from the shutter (2) by means of spacers (5) integral with the vehicle wall (3), the plate being made integral with each spacer (5) by shearable linking means or means deformable through the effect of a pressure field exerted on the plate, the latter being able to slide along the spacers to obstruct the shutter (2) under the effect of the pressure field.

2. A protection device according to Claim 1, **characterised in that** each spacer (5) is constituted by a rod (7) fastened to the wall (3) and a column (8) coaxial to the rod, the plate (4) sliding with respect to this column.

3. A protection device according to Claim 2, **characterised in that** the plate (4) has a counterbore (11) with a hole (4a) through which each rod (7) passes, the counterbore (11) defining a thinned zone (12) in the plate which constitutes the shearable or deformable linking means, the head (9) of the rod (7) being engaged in the counterbore (11) so as to press on said zone (12).

4. A protection device according to Claim 3, **characterised in that** the thinned zone (12) incorporates slits enabling the deformation of this thinned zone, the deformed parts of the thinned zone (12) further ensuring the retention of the plate (4) against the shutter by pinching the columns (8).

5. A protection device according to any one of Claims 2 to 4, **characterised in that** the plate (4) presses on the column (8) and is held in place by the rod (7) by means of a head (9) or nut.

6. A protection device according to Claim 5, **characterised in that** at least one washer (13, 14) is positioned between the head (9) and the plate (4).

7. A protection device according to Claim 2, **characterised in that** the column (8) is equipped with a flange (16) onto which the plate (4) is fastened using screws (17), the plate (4) being released by breaking the threading of each screw (17) which thereby constitutes the shearable or deformable linking means.

8. A protection device according to Claim 2 **characterised in that** the end of the column (8) is fastened to the plate (4) by a welding bead (18) which constitutes the shearable linking means.

9. A protection device according to any one of the above Claims, **characterised in that** the plate (4) is an armour plate.

10. A protection device according to any one of the above Claims, **characterised in that** the plate (4) conforms to the dimensions of the shutter (2).

## Patentansprüche

1. Vorrichtung zum Schutz einer Gräting (2), die in der Wand (3) der Karosserie eines Fahrzeugs abgegrenzt ist, **dadurch gekennzeichnet, dass** sie eine Platte (4) umfasst, welche in Abstand zur Gräting (2) mittels fest mit der Wand (3) des Fahrzeuges verbundenen Abstandsstücken (5) angeordnet ist, wobei die Platte durch ein Verbindungsmittel, welches durch die Wirkung eines sich auf die Platte ausbildenden Druckfeldes abscherbar oder verformbar ist, mit jedem Abstandsstück (5) fest verbunden ist, wobei die Platte nun geeignet ist, entlang der Abstandsstücke zu gleiten, um die Gräting (2) unter der Wirkung des Druckfeldes zu versperren.

2. Schutzvorrichtung nach Anspruch 1, **dadurch gekennzeichnet, dass** jedes Abstandsstück (5) von einem Stift (7), der an der Wand (3) befestigt ist, und von einer Säule (8) gebildet wird, die koaxial zum Stift verläuft, wobei die Platte (4) in Bezug auf die Säule gleitet.

3. Schutzvorrichtung nach Anspruch 2, **dadurch gekennzeichnet, dass** die Platte (4) eine Senkung (11) aufweist, die ein Durchgangsloch (4a) für jeden Stift (7) trägt, wobei die Senkung (11) einen dünner gewordenen Bereich (12) der Platte festlegt, welcher das abscherbare oder verformbare Verbindungsmittel bildet, wobei der Kopf (9) des Stifts (7) in der Senkung (11) einbiegt, um sich an der genannten Bereich (12) abzustützen.

4. Schutzvorrichtung nach Anspruch 3, **dadurch gekennzeichnet, dass** der dünner gewordene Bereich (12) Schlitze umfasst, welche die Verformung dieses dünner gewordenen Bereichs ermöglicht, wobei die verformten Abschnitte des dünner gewordenen Bereichs (12) außerdem das Festhalten der Platte (4) an der Gräting durch Einklemmen der Säulen (8) gewährleisten.

5. Schutzvorrichtung nach irgendeinem der Ansprüche 2 bis 4, **dadurch gekennzeichnet, dass** sich die Platte (4) auf der Säule (8) abstützt und von dem Stift (7) mit Hilfe eines Kopfes (9) oder einer Mutter festgehalten wird.

6. Schutzvorrichtung nach Anspruch 5, **dadurch gekennzeichnet, dass** wenigstens eine Scheibe (13, 14) zwischen dem Kopf (9) und der Platte (4) eingefügt ist.

7. Schutzvorrichtung nach Anspruch 2, **dadurch gekennzeichnet, dass** die Säule (8) mit einem Kragen (16) versehen ist, an welchem die Platte (4) mit Hilfe von Schrauben (17) befestigt ist, wobei die Platte (4) durch den Bruch des Gewindes von jeder Schraube (17) freigegeben wird, die so das abscherbare oder verformbare Verbindungsmittel bildet.

8. Schutzvorrichtung nach Anspruch 2, **dadurch gekennzeichnet, dass** das Ende der Säule (8) durch eine Schweißnaht (18), welche das abscherbare Verbindungsmittel bildet, an der Platte (4) befestigt ist.

9. Schutzvorrichtung nach irgendeinem der vorhergehenden Ansprüche, **dadurch gekennzeichnet, dass** die Platte (4) eine Panzerplatte ist.

10. Schutzvorrichtung nach irgendeinem der vorhergehenden Ansprüche, **dadurch gekennzeichnet, dass** die Platte (4) an die Abmessungen der Gräting (2) angepasst ist.
